# EUROPÄISCHE PATENTANMELDUNG

(11) **EP 1 440 886 A1**
(43) Veröffentlichungstag der Anmeldung: **28.07.2004**
(21) Anmeldenummer: 03001563.0
(22) Anmeldetag: 23.01.2003
(51) Int. Cl.: B65B 19/28, A24C 5/00

(54) **Maschine der tabakverarbeitenden Industrie**

(71) Anmelder: TOPACK Verpackungstechnik GmbH, 21493 Schwarzenbek (DE)
(72) Erfinder: Korz, Jürgen, 21493 Schwarzenbek (DE)
(74) Vertreter: Seemann, Ralph, Dr. Dipl.-Phys.

(57) **Zusammenfassung**

Die Erfindung betrifft eine Maschine der tabakverarbeitenden Industrie, insbesondere Zigarettenherstellungsmaschine, Zigarettenstrangmaschine, Tabakverteileinheit, Filteransetzmaschine, Filterherstellmaschine und/oder Zigarettenverpackungsmaschine umfassend wenigstens eine erste Maschinenbedienvorrichtung, die zum Anzeigen von Maschinenparametern vorgesehen ist.

Die Erfindung betrifft außerdem eine Maschine der tabakverarbeitenden Industrie, insbesondere Zigarettenherstellungsmaschine, Zigarettenstrangmaschine, Tabakverteileinheit, Filteransetzmaschine, Filterherstellmaschine und/oder Zigarettenverpackungsmaschine umfassend eine erste Maschinenbedienvorrichtung und eine zweite Maschinenbedienvorrichtung, wobei wenigstens eine Maschinenbedienvorrichtung zum Anzeigen von Maschinenparametern vorgesehen ist.

Die erfindungsgemäße Maschine zeichnet sich dadurch aus, daß die Maschinenbedienvorrichtung zu einem vorgebbaren Ort der Maschine bewegbar ist.

Die erfindungsgemäße Maschine zeichnet sich ferner dadurch aus, daß jeder Maschinenbedienvorrichtung ein Bussystem zum Austausch von Daten und/oder Befehlen mit einer Maschinensteuerungsvorrichtung zugeordnet ist, wobei die Bussysteme voneinander unabhängig sind, oder daß Bewegungen initiierende Befehle ausschließlich mit der ersten Maschinenbedienvorrichtung auslösbar sind.

## Beschreibung

Die Erfindung betrifft eine Maschine der tabakverarbeitenden Industrie, insbesondere Zigarettenherstellungsmaschine, Zigarettenstrangmaschine, Tabakverteileinheit, Filteransetzmaschine, Filterherstellmaschine und/oder Zigarettenverpackungsmaschine, umfassend eine erste Maschinenbedienvorrichtung und eine zweite Maschinenbedienvorrichtung, wobei wenigstens eine Maschinenbedienvorrichtung zum Anzeigen von Maschinenparametern vorgesehen ist. Die Erfindung betrifft ferner eine Zigarettenherstellungs- und Verpackungseinrichtung, umfassend wenigstens eine der vorgenannten Maschinen.

Bei der Bedienung von Maschinen der tabakverarbeitenden Industrie, insbesondere komplexen Maschinen wie Zigarettenherstellungsmaschinen oder Verpackungseinrichtungen zur Verpackung von Zigaretten bzw. ganze Zigarettenherstellungs- und Verpackungslinien, die im Rahmen der Erfindung Zigarettenherstellungs- und Verpackungseinrichtungen genannt werden, kann es bei der Einstellung der Maschinen zu sicherheitsrelevanten Problemen kommen und wird relativ viel Zeit benötigt, um an dem 0rt der Maschine, an dem die Einstellungen vorgenommen werden sollen, diese über Maschinenbedienvorrichtungen wie Schalttafeln und diesen zugeordneten Bildschirmen, die an einem anderen 0rt angeordnet sind, auszuführen. Hierzu sind relativ große Wege zurückzulegen und es ist möglich, daß auf dem Weg Übertragungsfehler geschehen, so daß falsche Parameter eingegeben werden.

Demgegenüber ist es Aufgabe der vorliegenden Erfindung, die eingangs genannte Maschine der tabakverarbeitenden Industrie derart weiterzubilden, daß die Sicherheit der Bedienung dieser Maschine erhöht wird.

Gelöst wird diese Aufgabe durch eine Maschine der tabakverarbeitenden Industrie, insbesondere Zigarettenherstellungsmaschine, Zigarettenstrangmaschine, Tabakverteileinheit, Filteransetzmaschine, Filterherstellmaschine und/oder Zigarettenverpackungsmaschine, umfassend eine erste Maschinenbedienvorrichtung und eine zweite Maschinenbedienvorrichtung, wobei wenigstens eine Maschinenbedienvorrichtung zum Anzeigen von Maschinenparametern vorgesehen ist, wobei wenigstens eine Maschinenbedienvorrichtung zu einem vorgebbaren 0rt der Maschine bewegbar ist. Durch die erfindungsgemäße Maßnahme verliert die Bedienperson zum einen keine Zeit auf dem Weg zur Maschinenbedienvorrichtung, um die Maschine entsprechend mit Parametern, die eingestellt werden sollen, zu versorgen. Ferner kann nach entsprechender Einstellung von Parametern direkt eine Sichtkontrolle des Erfolgs oder des Resultats der Einstellung an der Maschine geschehen.

Wenn zum Bewegen der Maschinenbedienvorrichtung ein Führungssystem vorgesehen ist, ist eine exakte Positionierung der Maschinenbedienvorrichtung möglich. Das Führungssystem ist hierzu vorzugsweise in wenigstens einer Richtung linear und insbesondere vorzugsweise gerade, ausgestaltet.

Wenn die Maschinenbedienvorrichtung wenigstens teilweise kabellos mit einer Maschinensteuerungsvorrichtung verbunden ist, stören keine Kabel bei der Bewegung der Maschinenbedienvorrichtung.

Vorzugsweise geschieht die Bewegung der Maschinenbedienvorrichtung automatisch, wobei insbesondere vorzugsweise die Maschinenbedienvorrichtung automatisch zu einem Teil der Maschine bewegbar ist, an dem eine Störung aufgetreten ist. In diesem Fall ist es für die Bedienperson nicht mehr notwendig, die Maschinenbedienvorrichtung zu dem Teil der Maschine zu bewegen, an dem die Störung aufgetreten ist, wodurch schon viel Zeit gespart wird. Wenn die Funktionalität der Mäschinenbedienvorrichtung an den 0rt der Maschine anpaßbar ist, wie bspw. durch Vorsehen von unterschiedlichen Funktionen für dieselben Tasten in Abhängigkeit des Ortes der Maschine, ist eine relativ klein bauende Maschinenbedienvorrichtung realisierbar.

Die Aufgabe wird ferner durch eine Maschine der tabakverarbeitenden Industrie, insbesondere Zigarettenherstellungsmaschine, Zigarettenstrangmaschine, Tabakverteileinheit, Filteransetzmaschine, Filterherstellmaschine und/oder Zigarettenverpackungsmaschine, umfassend eine erste Maschinenbedienvorrichtung und eine zweite Maschinenbedienvorrichtung gelöst, wobei wenigstens eine Maschinenbedienvorrichtung zum Anzeigen von Maschinenparametern vorgesehen ist und wobei vorzugsweise die Merkmale der vorstehend beschriebenen erfindungsgemäßen Maschine Anwendung finden, wobei jeder Maschinenbedienvorrichtung ein Bussystem zum Austausch von Daten und/oder Befehlen einer Maschinensteuerungsvorrichtung zugeordnet ist, wobei die Bussysteme voneinander unabhängig sind.

Durch die Unabhängigkeit der zwei Bussysteme, die jeweils zur Maschinenbedienvorrichtung zugeordnet sind, wird die Sicherheit der Bedienung deutlich erhöht. Hierzu kann bspw. die Maschinenbedienvorrichtung, die eine sicherheitsrelevante Bedienung erlaubt, über ein deutlich sicherer ausgestattetes Bussystem mit der Maschinensteuerungsvorrichtung verbunden sein, als die Maschinenbedienvorrichtung, mit der lediglich nicht oder wenig sicherheitsrelevante Maschinenparameter eingestellt werden können. Die Unabhängigkeit der Bussysteme voneinander ermöglicht es, daß etwaige Befehle oder mit der Maschinensteuerungsvorrichtung ausgetauschte Daten nicht zum anderen Bussystem überspringen. In diesem Fall sind die Bussysteme vorzugsweise unterschiedlich.

Wenn wenigstens ein Bussystem wenigstens teilweise kabellos ist, ist eine hohe Variabilität der Maschine gegeben.

Die Aufgabe wird ferner durch eine Maschine der tabakverarbeitenden Industrie, insbesondere Zigarettenherstellungsmaschine, Zigarettenstrangmaschine, Tabakverteileinheit, Filteransetzmaschine, Filterherstellungsmaschine und/oder Zigarettenverpackungsmaschine, umfassend eine erste Maschinenbedienvorrichtung und eine zweite Maschinenbedienvorrichtung gelöst, wobei wenigstens eine Maschinefibediehvorrichtung zum Anzeigen von Maschinenparametern vorgesehen ist, wobei vorzugsweise Merkmale der vorstehend genannten und beschriebenen erfindungsgemäßen Maschine Anwendung finden, wobei Bewegungen initiierende Befehle ausschließlich mit der ersten Maschinenbedienvorrichtung auslösbar sind.

Durch diese erfindungsgemäße Maßnahme kann den Bedienpersonen beigebracht werden, daß nur von einer Maschinenbedienvorrichtung sicherheitsrelevante Befehle auslösbar sind, mit denen insbesondere Bewegungen in der Maschine wie Verschließen eines Deckels oder einer Abdeckung bzw. Starten von entsprechenden Motoren und Getrieben ausführbar sind, so daß die Bedienperson insbesondere bei dieser Maschinenbedienvorrichtung besonders sorgsam ist.

Die Sicherheit wird ferner erhöht, wenn die erste Maschinenbedienvorrichtung eine Bedientafel umfaßt, die mechanische Schalter aufweist und einen berührungsempfindlichen Bildschirm. Die mechanischen Schalter können dann beispielsweise für ganz bestimmte, besonders sicherheitsrelevante Vorgänge bzw. Bedienungen vörgesehen sein und der berührungsempfindliche Bildschirm für die Eingabe bspw. von nicht ganz so hochgradig sicherheitsrelevanten Daten bzw. Parametern. Vorzugsweise ist die zweite Maschinenbedienvorrichtung eine Visualisierungsvorrichtung, die insbesondere einen berührungsempfindlichen Bildschirm umfaßt. Eine besonders sichere Maschine ist dann gegeben, wenn wenigstens eine Maschinenbedienvorrichtung in einer speicherprogrammierbaren Steuerung umfaßt ist. Hierbei sei bspw. an eine Speicher Programmierbare Steuerung der Fa. Siemens gedacht, wie bspw. die S7-400-SPS.

Schließlich wird die Aufgabe durch eine Zigarettenherstellungs- und Verpackungseinrichtung bzw. Zigarettenherstellungs- und Verpackungslinie mit wenigstens einer der vorstehend genannten und beschriebenen erfindungsgemäßen Maschinen gelöst, wobei wenigstens die erste oder die zweite Maschinenbedienvorrichtung im Bereich der gesamten Einrichtung bewegbar ist. Vorzugsweise sind beide Maschinenbedienvorrichtungen im Bereich der im wesentlichen gesamten Einrichtung bewegbar und zwar bevorzugterweise gleichzeitig.

Die Erfindung wird nachstehend ohne Beschränkung des allgemeinen Erfindungsgedankens anhand von Ausführungsbeispielen unter Bezugnahme, auf die Zeichnungen beschrieben. Es wird im übrigen bezüglich aller in der Beschreibung nicht näher ausgeführten erfindungsgemäßen Einzelheiten auf die Zeichnungen ausdrücklich verwiesen.
Es zeigen:
- Fig. 1: eine schematische Draufsicht auf eine erfindungsgemäße Zigarettenherstellungs- und Verpackungseinrichtung,
- Fig. 2: eine schematische Ansicht von der Bedienfront einer Zigarettenherstellungsmaschine vom Typ Protos 2 der Anmelderin,
- Fig. 3: eine schematische Seitenansicht einer erfindungsgemäßen Verpackungsmaschine,
- Fig. 4: eine schematische Seitenansicht einer weiteren erfindungsgemäßen Verpackungsmaschine,
- Fig. 5: eine Darstellung von Parametern auf einem berührungsempfindlichen Bildschirm, der bspw. in der Zigarettenherstellungsmaschine der Fig. 2 Anwendung finden kann,
- Fig. 6: eine weitere Darstellung auf einem berührungsempfindlichen Bildschirm, und
- Fig. 7: eine schematische Darstellung der Verknüpfung der Maschinenbedienvorrichtungen mit der speicherprogrammierbaren Steuerung der entsprechenden Maschine.

In den folgenden Figuren sind die gleichen Elemente mit denselben Bezugsziffern gekennzeichnet worden, so daß von einer erneuten Vorstellung jeweils abgesehen wird.

Fig. 1 zeigt eine schematische Draufsicht auf eine erfindungsgemäße Zigarettenherstellungs- und Verpakkungseinrichtung bzw. Zigarettenherstellungs- und Verpackungslinie, die linear aufgestellt ist. Die Zigarettenherstellungs- und Verpackungseinrichtung 60 erhält Tabak über einen Tabakeinlaß 52. In dem Tabakverteiler wird auf übliche Art und Weise Tabak transportiert und einer Strangeinheit 12 zugeführt. Es schließt sich eine Filteränsetzeinheit 13 an. Die Elemente 11, 12 und 13 aus der Fig. 1 bilden zusammen eine Zigarettenherstellungsmaschine 10. An dieser Zigarettenherstellungsmaschine 10 ist eine Verpackungsmaschine 9 nachfolgend angeordnet, umfassend eine Blockbildeeinheit 14, eine Kragenansetzeinheit 15, eine Blanketteinheit 16, eine Folieneinschlageinheit 17, eine Stangenpackeinheit 18 und eine Stangeneinschlägeinheit 19.

Zur Versorgung der Materialhandlingstationen 41 bis 48 sind entsprechende Vorräte wie ein Zigarettenpapiervorrat 21, ein Belagpapiervorrat 22, ein Inneneinschlagvorrat 23, ein Kragenvorrat 24, ein Blänkettvorrat 25, ein Außeneinschlagvorrat 26, ein Stangenblankettvorrat 27 und ein Stangenaußeneinschlagvorrat 28 vorgesehen, die mit entsprechenden Beschickern 31 bis 38 den Materialhandlingstationen 41 bis 48 zugeführt werden können.

In Fig. 1 ist auch eine erfindungsgemäße Bedientafel 1 dargestellt, die auf einer Führungsschiene 2 entlang den Bewegungsrichtungen 50 bewegbar ist. Sobald eine Störung an einer der Maschinen der Zigarettenherstellungs- und Verpackungseinrichtung vorliegt, wird der Monitor an den richtigen 0rt bewegt und dort positioniert. Der Maschinenbediener kann so auch visuell an den Störungsort schon geführt werden. Zur Störungsbeseitigung soll die Bedientafel ggf. umfassend einen Bildschirm 2 manuell oder automatisch zur entsprechenden Position bewegt werden, wobei die manuelle Initiierung der Bewegung beispielsweise durch die Betätigung einer Fernbedienung ermöglicht ist. Hierzu ist vor oder oberhalb, wie in Fig. 1 dargestellt, der Maschinenfront ein lineares Führungssystem für bspw. eine Bedientafel 1 und/oder einen Bildschirm 2 vorgesehen und insbesondere für einen Flachbildschirm 2 mit Touchfunktionalität, also einem berührungsempfindlichen Bildschirm, an oder auf dem evtl. zusätzlich Maschinenbedientästen angebracht sind. Bei einem Stopp der Maschine, wenn bspw. eine Störung vorliegt, wird die Bedientafel 1 bzw. der Bildschirm 2 automatisch oder manuell in die Nähe des Störungsortes der Maschine bewegt. Diese Bewegung kann sowohl pneumatisch wie auch elektrisch erfolgen.

In Fig. 2 ist eine dreidimensionale schematische Darstellung einer Zigarettenherstellungsmaschine, umfassend einen Tabakverteiler 11, eine Strangeinheit 12 und eine Filteransetzeinheit 13 dargestellt, die der Maschine Protos 2 der Anmelderin entspricht. In der Darstellung der Fig. 2 ist die Bedientafel 1 neben dem Bildschirm 2 dargestellt. Diese sind mit 2 Halterungsarmen 5 mit jeweils einem Führungselement 4 verbunden, das an der Führungsschiene 3 bewegbar ist. Die Führungsschiene 3 ist linear ausgestaltet, geht allerdings beim Übergang von der Strangeinheit 12 zur Filteransetzeinheit 13 in einer gebogenen Führung 3 über. Die Bedientafel 1 und der Bildschirm 2 sind im oberen Bereich der Zigarettenherstellungsmaschine 10 angeordnet und im vorderen Bereich der Bedienseite.

In Fig. 3 ist eine schematische Seitenansicht einer Verpackungsmaschine 9 dargestellt, bei der die Bedientafel 1 und der Bildschirm 2 sowohl abwärts und aufwärts bewegbar ist, als auch von links nach rechts und anders herum.

In Fig. 4 ist eine andere Ausgestaltung der Führungsschiene 3 dargestellt. In diesem Ausführungsbeispiel kann die Bedientafel 1 und der Bildschirm 2 in zwei verschiedenen Höhen von links nach rechts bewegt werden. Es ist außerdem eine Bewegung nach oben oder unten möglich und zwar links oder rechts in der Führungsschiene 3.

In Fig. 5 ist ein Beispiel einer Anzeige 7 auf dem Bildschirm 2 dargestellt. Es werden entsprechende Parameter in Parameterfenstern 29 dargestellt. Ferner sind Tasten 8 im unteren Bereich der Anzeige 7 dargestellt, die aufgrund des berührungsempfindlichen Bildschirms 2, der Verwendung findet, zur Bedienung einiger Funktionalitäten der dargestellten Maschine dient.

Fig. 6 zeigt eine andere Anzeige 7 eines Bildschirms 2, wobei der Zustand eines Teils der Maschine, der bspw. vorher eine Störung aufgewiesen haben konnte, dargestellt ist. Auch in diesem Ausführungsbeispiel sind Parameter 29 vorgesehen und Tasten 8. Wie im Vergleich der Figuren 5 und 6 schon erkannt werden kann, können die gleichen Tasten auf dem berührungsempfindlichen Bildschirm bzw. Touchscreen unterschiedliche Funktionalitäten zugeordnet bekommen. Damit ist es möglich, materialsparend kleine Bedientafeln bzw. Bildschirme vorzusehen, um die entsprechenden Maschinen bedienen zu können.

Normalerweise ist die Maschinenbedientafel mit dem Monitor verbunden. Bei komplexen und räumlich ausgedehnten Maschinen kann es allerdings hinderlich sein, wenn die Maschinenbedienung nur an einer fixen Position erfolgen kann. In diesem Fall ist es von Vorteil, die Bedientafel 1 mobil zu gestalten und bspw. auch getrennt von dem Monitor bzw. Bildschirm 2. Auf diese Weise können dem Maschinenbediener je nach Position vor der Maschine alle wichtigen Maschinenparameter und Bedientasten zur Verfügung stehen und zwar ohne, daß sich der Maschinenbediener weit bewegen muß. Ein weiterer Vorteil einer bewegbaren Bedientafel bzw. einem bewegbaren Bildschirm oder wenigstens einer bewegbaren Maschinenbedienvorrichtung ist derjenige, daß an einer komplexen Maschinenlinie, also mehreren Maschinen, die zusammengefügt sind, um eine Zigarettenherstellungsmaschine oder eine Verpackungsmaschine oder eine Zigarettenherstellungs- und Verpackungseinrichtung zu erzielen, die Einstellung von Parametern und die Bedienung der gesamten Einrichtung, über eine zentrale und bewegbare Maschinenbedientafel bzw. Maschinenbedienvorrichtung ermöglicht ist.

Die Maschinenbedienung erfolgt bspw. über die berührungsempfindliche 0berfläche eines Flächbildschirms 2 und zusätzlich über Tasten auf einer Maschinenbedientafel 1. Je nach Aufgabe können die Tasten auf dem Bildschirm 2 oder der Bedientafel 1 eine andere Belegung erfordern. Z.B. benötigt man im Bereich des Zigarettenmagazins die Tasten "Magazin öffnen" oder "Magazin schließen". Außerdem benötigt man im Bereich des Blankettapparats die Tasten "Blankettapparat heben" oder "senken". Es ist von Vorteil, die gleichen Tasten mit diesen unterschiedlichen Funktionen je nach Abhängigkeit des Ortes der Maschinenbedienvorrichtung vorzusehen. Die Tasten der Maschinenbedienvorrichtung bzw. Maschinenbedienvorrichtungen sollten somit an die jeweils zu bedienende Maschine angepaßt werden. Dieses wird besonders elegant durch einen Bildschirm 2 bzw. eine Bedientafel 1 erreicht, die einen berührungsempfindlichen Bereich aufweist. Die Bewegbarkeit der Maschinenbedienvorrichtung; die sowohl die Bedientafel 1 sein kann als auch ein Bildschirm 2, der vorzugsweise auch über die Berührungsempfindlichkeit Tasten aufweisen kann, liegt auch darin, daß an dem 0rt der jeweiligen Maschine die Maschinenparameter angezeigt werden können, wie bspw. ein Maschinenwinkel bei einer stehenden Maschine oder welche Maschine gerade von der Maschinenbedienvorrichtung gesteuert wird.

Um die Sicherheit der Maschine bzw. der Maschinen zu erhöhen, werden an der Visualisierung bzw. dem Bildschirm 2 Parameter eingestellt und Bewegungsabläufe vorgewählt, während die sicherheitsrelevanten und möglicherweise gefährlichen Bewegungen erst über die Maschinenbedientafel 1 ausgelöst werden. Vorzugsweise weist die Maschinenbedientafel 1 hierzu ein anderes Bussystem zur Maschinensteuerung auf, als der Bildschirm 2. Die Mobilität bzw. Bewegbarkeit der Maschinenbedientafel 1 wird bspw. über Funk- oder Infrarotsignale, also wenigstens teilweise kabellos erreicht.

Um dieses schematisch darzustellen, ist Fig. 7 vorgesehen, die schematisch die Verbindung der Bedientafel 1 bzw. erste Maschinenbedienvorrichtung 1 und des Bildschirms 2 bzw. zweite Maschinenbedienvorrichtung 2 mit der maschinenspeicherprogrammierbaren Steuerung 67 darstellt. Der Bildschirm 2 umfaßt einen berührungsempfindlichen Teil 61, auf dem bspw. Tasten 8 vorgesehen sind. Der Bildschirm 2 ist mit der speicherprogrammierten Steuerung 67 über einen Bus 65 verbunden und ferner über den gleichen Bus 65 mit einem Industrie-PC, der die Visualisierung auf dem Bildschirm 2 steuert. Die Bedientafel 1 bzw. die erste Maschinenbedienvorrichtung 1 umfaßt mechanische Schalter 62 und auch einen berührungsempfindlichen Teil 61 bzw. Bildschirm 61.

Es sind in dem berührungsempfindlichen Teil 61 auch Tasten 8 vorgesehen, mittels der bspw. ein Antrieb einoder ausgeschaltet werden kann. Die Daten bzw. Befehle, die von der Bedientafel 1 ausgehen, werden kabellos über eine Funkverbindung 63 einem Empfangselement 68 zugesendet. Das Empfangselement 68 steht in Verbindung mit einem Busknoten des Busses 66 bzw. hat diesen Busknoten integriert. Über den Bus 66 kommuniziert das Empfangselement 68 mit der speicherprogrammierten Steuerung. Es können verschiedene Bussysteme 65 und 66 vorgesehen sein, wie bspw. Ethernet, M-LAN, TEA oder ET-100.

Vorzugsweise ist die speicherprogrammierte Steuerung, die über den Bus 66 mit dem Empfangselement 68 verbunden ist, das entsprechende Daten bzw. Befehle von der Bedientafel 1 empfängt, so ausgestaltet, daß die Signale 6 oder 8 mal hin- und hergeschickt werden, um die Richtigkeit der jeweiligen Signale sicherzustellen. Hierzu ist vorzugsweise das Empfangselement 68 auch mit einem Sendeelement ausgestaltet, um das entsprechende Signal zur Verifikation auch an die Bedientafel 1 zurücksenden zu können. Das Bussystem 65 kann dergestalt mit der speicherprogrammierten Steuerung 67 verbunden sein, das Signale bspw. viermal oder' zweimal hin- und hergeschickt werden, um diese zu verifizieren.

### Bezugszeichenliste

- 1: Bedientafel
- 2: Bildschirm
- 3: Führungsschiene
- 4: Führungselement
- 5: Halterung
- 6: Anzeige
- 8: Tasten
- 9: Verpackungsmaschine
- 10: Zigarettenherstellungsmaschine
- 11: Tabakverteiler
- 12: Strangeinheit
- 13: Filteransetzeinheit
- 14: Blockbildeeinheit
- 15: Kragenansetzeinheit
- 16: Blanketteinheit
- 17: Folieneinschlageinheit
- 18: Stangenpackeinheit
- 19: Stangeneinschlageinheit
- 21: Zigarettenpapiervorrat
- 22: Belagpapiervorrat
- 23: Inneneinschlagvorrat
- 24: Kragenvorrat
- 25: Blankettvorrat
- 26: Außeneinschlagvorrat
- 27: Stangenblankettvorrat
- 28: Stangenaußeneinschlagvorrat
- 29: Parameterfenster
- 31: bis 38 Beschicker
- 41: bis 48 Materialhandlingstation
- 50: Bewegungsrichtung
- 52: Tabakeinlaß
- 60: Zigarettenherstellungs- und Verpackungseinrichtung
- 61: berührungsempfindlicher Teil
- 62: mechanischer Schalter
- 63: Funkverbindung
- 64: Industrie-PC
- 65: Bus
- 66: Bus
- 67: Speicher Programmierte Steuerung
- 68: Empfangselement

## Patentansprüche

1. Maschine der tabakverarbeitenden Industrie, insbesondere Zigarettenherstellungsmaschine (10), Zigarettenstrangmaschine (12), Tabakverteileinheit (11), Filteransetzmaschine (13), Filterherstellmaschine und/oder Zigarettenverpackungsmaschine (9) umfassend wenigstens eine erste Maschinenbedienvorrichtung, die zum Anzeigen von Maschinenparametern (29) vorgesehen ist, **dadurch gekennzeichnet, daß** die Maschinenbedienvorrichtung (1, 2) zu einem vorgebbaren 0rt (11 bis 19) der Maschine bewegbar ist.

2. Maschine nach Anspruch 1, **dadurch gekennzeichnet, daß** zum Bewegen der Maschinenbedienvorrichtung (1, 2) ein Führungssystem (3, 4) vorgesehen ist.

3. Maschine nach Anspruch 2, **dadurch gekennzeichnet, daß** das Führungssystem (3, 4) in wenigstens einer Richtung (50) linear ausgestaltet ist.

4. Maschine nach einem oder mehreren der Ansprüche 1 bis 3, **dadurch gekennzeichnet, daß** die Maschinenbedienvorrichtung (1, 2) kabellos mit einer Maschinesteuerungsvorrichtung verbunden ist.

5. Maschine nach einem oder mehreren Ansprüche 1 bis 4, **dadurch gekennzeichnet, daß** die Bewegung der Maschinenbedienvorrichtung (1, 2) automatisch geschieht.

6. Maschine nach Anspruch 5, **dadurch gekennzeichnet, daß** die Maschinenbedienvorrichtung (1, 2) automatisch zu einem Teil der Maschine bewegbar ist, an dem eine Störung aufgetreten ist.

7. Maschine nach einem oder mehreren Ansprüche 1 bis 6, **dadurch gekennzeichnet, daß** die Funktionalität der Maschinenbedienvorrichtung (1, 2) an den 0rt (11 bis 19) der Maschine anpaßbar ist.

8. Maschine der tabakverarbeitenden Industrie, insbesondere Zigarettenherstellungsmaschine (10), Zigarettenstrangmaschine (12), Tabakverteileinheit (11), Filteransetzmaschine (13), Filterherstellmaschine und/oder Zigarettenverpackungsmaschine (9) umfassend eine erste Maschinenbedienvorrichtung (1) und eine zweite Maschinenbedienvorrichtung (2), wobei wenigstens eine Maschinenbedienvorrichtung (1, 2) zum Anzeigen von Maschinenparametern (29) vorgesehen ist, insbesondere nach einem oder mehreren der Ansprüche 1 bis 7, **dadurch gekennzeichnet, daß** jeder Maschinenbedienvorrichtung (1, 2) ein Bussystem (65, 66) zum Austausch von Daten und/oder Befehlen mit einer Maschinensteuerungsvorrichtung (67) zugeordnet ist, wobei die Bussysteme (65, 66) voneinander unabhängig sind.

9. Maschine nach Anspruch 8, **dadurch gekennzeichnet, daß** die Bussysteme (65, 66) unterschiedlich sind.

10. Maschine nach Anspruch 8 und/oder 9, **dadurch gekennzeichnet, daß** wenigstens ein Bussystem (65, 66) wenigstens teilweise kabellos ist.

11. Maschine der tabakverarbeitenden Industrie, insbesondere Zigarettenherstellungsmaschine (10), Zigarettenstrangmaschine (12), Tabakverteileinheit (11), Filteransetzmaschine (13), Filterherstellmaschine und/oder Zigarettenverpackungsmaschinen (29) umfassend eine erste Maschinenbedienvorrichtung (1, 2) und eine zweite Maschinenbedienvorrichtung (2), wobei wenigstens eine Maschinenbedienvorrichtung (1) zum Anzeigen von Maschinenparametern (29) vorgesehen ist, insbesondere nach einem oder mehreren der Ansprüche 1 bis 10, **dadurch gekennzeichnet, daß** Bewegungen initiierende Befehle ausschließlich mit der ersten Maschinenbedienvorrichtung (1) auslösbar sind.

12. Maschine nach Anspruch 11, **dadurch gekennzeichnet, daß** die erste Maschinenbedieneinrichtung (1) eine Bedientäfel umfaßt, die mechanische Schalter (62) aufweist und einen berührungsempfindlichen Bildschirm (61).

13. Maschine nach Anspruch 11 und/oder 12, **dadurch gekennzeichnet, daß** die zweite Maschinenbedienvorrichtung (2) eine Visualisierungsvorrichtung (61) ist, die insbesondere einen berührungsempfindlichen Bildschirm (61) umfaßt.

14. Maschine nach einem oder mehreren der Ansprüche 1 bis 13, **dadurch gekennzeichnet, daß** wenigstens eine Maschinenbedienvorrichtung (1, 2) in einer Speicher Programmierbaren Steuerung umfaßt ist.

15. Zigarettenherstellungs- und Verpackungseinrichtung mit wenigstens einer Maschine nach einem oder mehreren der Ansprüche 1 bis 14, wobei wenigstens die erste oder die zweite Maschinenbedienvorrichtung (1, 2) im Bereich der im wesentlichen gesamten Einrichtung (9, 10) bewegbar ist.
